# EUROPÄISCHE PATENTSCHRIFT

(11) **EP 1 244 380 B1**
(45) Veröffentlichungstag und Bekanntmachung des Hinweises auf die Patenterteilung: **11.04.2007**
(21) Anmeldenummer: 00977467.0
(22) Anmeldetag: 02.11.2000
(51) Int. Cl.: A47L 15/50

(54) **GESCHIRRSPÜLMASCHINE MIT GESCHIRRKORB**
AUTOMATIC DISHWASHER COMPRISING CROCKERY BASKET
LAVE-VAISSELLE COMPORTANT UN PANIER A VAISSELLE

(30) Priorität: 16.12.1999 DE 19960810
(43) Veröffentlichungstag der Anmeldung: 02.10.2002
(73) Patentinhaber: BSH Bosch und Siemens Hausgeräte GmbH, 81739 München (DE)
(72) Erfinder: DEISS, Ulrich, 89567 Sontheim (DE); FETZER, Gerhard, 89423 Gundelfingen (DE); OTT, Thomas, 89423 Gundelfingen (DE)
(86) Internationale Anmeldenummer: PCT/EP2000/010812
(87) Internationale Veröffentlichungsnummer: WO 2001/043616

(56) Entgegenhaltungen:
- EP-A- 0 648 463
- EP-A- 0 898 929
- FR-A- 2 544 606

## Beschreibung

Die Erfindung betrifft eine Geschirrspülmaschine mit zumindest einem herausziehbaren Geschirrkorb zur Aufnahme von Spülgut, der einen aus einem Drahtgestell bestehenden Basiskorb aufweist, mit dem mindestens eine Korbwand lösbar verbunden und in Ausziehrichtung als Vorderwand oder als Rückwand an dem Basiskorb angebracht ist.

Es ist allgemein bekannt, einen oder zwei herausziehbare Geschirrkörbe zur Aufnahme von Spülgut - wie z.B. von Geschirrteilen wie Teller, Tassen, Gläser, Besteck usw. - in einem Spülraum einer Geschirrspülmaschine anzuordnen. Aus der Europäischen Patentanmeldung EP 0 143 754 A1 ist eine Geschirrspülmaschine mit zwei Geschirrkörben zur Aufnahme von Spülgut bekannt, die jeweils einen Basiskorb in U-Form aufweisen. An den Basiskorb sind unterschiedliche Zusatzelemente nur an der Stirnseite über Schnappverschlüsse ankoppelbar, um den Geschirrkorb, bestehend aus Basiskorb und variablem Stirnelement, abhängig von dessen Einbauort an die Größe und die Bauform des Spülraums anpassen zu können.

Aus der EP-A-648 463 ist allerdings ein herausziehbarer Geschirrkorb für eine Geschirrspülmaschine zur Aufnahme von Spülgut bekannt geworden, der einen aus einem Drahtgestell bestehenden Basiskorb aufweist, mit dem mindestens eine Korbwand lösbar verbunden ist, die in Ausziehrichtung als Vorderwand oder als Rückwand an angebracht ist.

Die Vorteile dieser bekannten Geschirrkörbe gegenüber üblichen Geschirrkörbe bestehen aus dem geringeren Fertigungsaufwand und vor allem aus der Flexibilität in der Gestaltung des Geschirrkorbs. Zusatzteile zu Geschirrkörben sind aber nur durch übliche Einlagen mit oder ohne Befestigungsmöglichkeiten anzuordnen. Dies macht auch diese bekannten Geschirrkörbe noch nicht flexibel genug und verteuert die Geschirrkörbe in der Herstellung.

Es ist Aufgabe der vorliegenden Erfindung, eine Geschirrspülmaschine mit einem einfach aufgebauten und noch flexibler gestaltbaren Geschirrkorb zu schaffen.

Diese Aufgabe wird gemäß dem Gegenstand der Erfindung durch die Merkmale des Patentanspruchs 1 gelöst. Weiterbildungen der Erfindung sind in den abhängigen Ansprüchen 2 bis 10 angegeben.

Ausgehend von einer Geschirrspülmaschine mit zumindest einem herausziehbaren Geschirrkorb zur Aufnahme von Spülgut, der einen aus einem Drahtgestell bestehenden Basiskorb aufweist, mit dem mindestens eine Korbwand lösbar verbunden und in Ausziehrichtung als Vorderwand oder als Rückwand an dem Basiskorb angebracht ist, weisen gemäß dem Gegenstand der Erfindung die Rückwand und/oder die Vorderwand Aufnahmevorrichtungen auf, die mit Längsstreben des Basiskorbes sowie mit Zusatzteilen lösbar verbunden sind und die Aufnahmevorrichtungen sind als Rastlöcher oder Rastlager ausgebildet, in denen die Zusatzteile und Längsstreben lösbar einrasten. Dadurch ergibt sich eine Geschirrkorb-Konstruktion, die zum einen den einfachen Aufbau des Basiskorbs - vorzugsweise in U-Form - und zum anderen die lösbare Befestigung von Korbwänden - unterschiedlichster Gestaltung und Ausprägung - an der Vorder- und Rückseite ermöglicht. Die Vorteile gegenüber einem üblichen Geschirrkorb bestehen aus dem geringeren Fertigungsaufwand und vor allem aus der Flexibilität in der Gestaltung des Geschirrkorbs zur Aufnahme unterschiedlichsten Spülguts verschiedener Varianten, vor allem durch Einbringen verschiedener Zusatzteile in den Geschirrkorb, die jeweils an der Rückwand und/oder Vorderwand angebracht sind. Weitere Vorteile des erfindungsgemäß ausgestalteten Geschirrkorbs bestehen darin, dass das Transportvolumen und das Lagervolumen der einzelnen Geschirrkorb-Elemente minimiert wird.

Die Zusatzteile sind einfacher in den Geschirrkorb an Vorder- und/oder Rückwand integrierbar bei gleichzeitiger Erhöhung der Gestaltungsvarianten des gesamten Geschirrkorbs in Aufbau und Design. Eine erleichterte Markendifferenzierung gegenüber anderen Produkten und eine Verbesserung des Bedienkomforts für den Benutzer sind weitere Vorteile des erfindungsgemäß gestalteten Geschirrkorbs.

Dabei weisen die Rückwand und/oder die Vorderwand als Rastlöcher ausgebildete Aufnahmevorrichtungen für die Zusatzteile auf. Derartige Zusatzteile können gemäß weiterer Ausgestaltungen der Erfindung aus einem Verstellelement zum Verstellen einer Schwenkstachelanordnung, aus einem Griffelement, aus einem Halteelement für hohes Spülgut, aus mindestens zwei Halteelementen für tellerförmiges Spülgut, aus einem Designteil und aus einer Zuführung für eine Sprühvorrichtung zum Beaufschlagen des Spülguts mit einer Reinigungsflüssigkeit bestehen.

Hinsichtlich des geringen Fertigungsaufwands ist es besonders vorteilhaft, dass Vorderund/oder Rückwand als Kunststoffteil ausgebildet sind.

Die Erfindung wird anhand eines in der Figur dargestellten Ausführungsbeispiels näher erläutert, das in einer perspektivischen Ansicht einen Geschirrkorb mit den erfindungsgemäßen Merkmalen zeigt.

Eine nicht näher dargestellte Geschirrspülmaschine weist einen Spülraum zur Aufnahme von Spülgut - vorzugsweise von Geschirrteilen wie Tassen, Unterteller, Teller und/oder von Besteckteilen - auf, der von einer Tür verschließbar ist. Das Spülgut ist üblicherweise in zwei herausziehbaren Geschirrkörben und einem separaten Besteckkasten eingeordnet, von denen im vorliegenden Beispiel ein Geschirrkorb 1 teilweise dargestellt ist. Die Erfindung ist sowohl in einem Oberkorb als auch in einem Unterkorb einsetzbar. Der Geschirrkorb 1 besteht aus einem Basiskorb 2, vorzugsweise in U-Form, sowie zwei - aus Sicht eines den Geschirrkorb 1 mit Spülgut bestückenden Benutzers-vorn und hinten am Basiskorb 2 lösbar angebrachten Korbwänden 3 und 4. An einer Vorderwand 3 ist der Basiskorb 2, bestehend aus einem Drahtgestell mit am Korbboden gebogenen Längs-und Querstreben 13, 14 sowie an der Seite hochgekanteten Streben 15 befestigt. Davon abgesetzt dargestellt ist eine Rückwand 4, die mit dem Drahtgestell des Basiskorbs 2 verbunden ist. Hintere und vordere Korbwand 3, 4 sind wegen der einfacheren Fertigung und der individuelleren und besseren Gestaltungsmöglichkeit aus Kunststoffteilen hergestellt.

Die lösbare Befestigung der Vorder- und/oder Rückwand 3, 4 am Basiskorb 2 erfolgt jeweils an deren Innenseite. So rasten beispielsweise die Längsstreben 13 des Basiskorbs 2 in - wegen der perspektivischen Darstellung nicht sichtbare - Aufnahmevorrichtungen, Rastlöcher, lösbar ein. Weitere Aufnahmevorrichtungen dienen der lösbaren Befestigung von - im Prinzip beliebig gestalteten - Zusatzteilen, von denen ein Verstellelement 11 zum Verstellen einer Schwenkstachelanordnung vorgesehen ist, die zwischen einer horizontalen Lage - für das Bestücken des Geschirrkorbs mit Töpfen und dergleichen - und einer vertikalen Lage - für das Bestücken mit Tellern und dergleichen - schwenkbar ist. Damit lässt sich der Geschirrkorb nach Aufbau und Funktion flexibel gestalten. Weitere Vorteile des erfindungsgemäß ausgestalteten Geschirrkorbs bestehen darin, dass das Transportvolumen und das Lagervolumen der einzelnen Geschirrkorb-Elemente minimiert wird. An der Stirnseite der Vorderwand 3 sind bekannte Zusatzteile, z.B. in Form eines Drehschalters 16 und mehrerer Anzeigeelemente 17, 17' vorhanden. Darüber hinaus kann ein Namenszug 12 oder dergleichen individuell an der Vorderwand 3 angebracht werden, um eine individuelle Gestaltung der Frontansicht zu unterstützen. Ein Griffelement 6 unterstützt das Verbinden bzw. Lösen der Vorderwand 3 mit bzw. vom Basiskorb 2 mit geringem Kraftaufwand. Insgesamt ist die mit dem Basiskorb 2 lösbar verbundene Vorderwand 3 individuell gestaltbar und durch Austausch gegen eine anders gestaltete Vorderwand 3 einfach und schnell ersetzbar. Eine vereinfachte Markendifferenzierung ist günstigerweise durch die Form, Farbe, Bedruckung und den Inhalt der Vorderwand 3 möglich. Des Weiteren sorgt sie auch für eine Stabilisierung des gesamten Geschirrkorbes 1. Der im Wesentlichen aus dem Drahtgestell bestehende Basiskorb 2 ist vorzugsweise in die Vorderwand 3 und in die Rückwand 4 eingeklipst und durch zusätzliche Einlegeteile variantenreich gestaltbar.

Auch die Rückwand 4 weist - wegen der perspektivischen Darstellung sichtbare - Aufnahmevorrichtungen 5', 5 für das lösbare Anbringen von Zusatzteilen, bevorzugt an der Korbwandinnenseite, auf. Die Aufnahmevorrichtungen 5', 5 bilden Lager für verschiedene Zusatzteile. So sind beispielsweise am oberen rechten Rand der Rückwand 4 zwei schlangenförmig gebogene Halteelemente 7, 7' zur Aufnahme von hohem Spülgut - vorzugsweise von Gläsern, Sektkelchen, Pilstulpen und dergleichen - angeordnet und in parallelen Aufnahmevorrichtungen 5 lösbar eingerastet. Ein weiteres Zusatzteil der Rückwand 4, eingerastet am unteren linken Rand der Rückwandinnenseite, besteht aus mindestens zwei Halteelementen 8, 8', die parallele Stachelreihen aus jeweils ungefähr im 90 Grad Winkel zu den Längsstreben des Korbbodens stehenden Stacheln bilden, für die Aufnahme von tellerförmigem Spülgut wie Unter-, Suppen- Platzteller und dergleichen. Ein Zusatzteil der Rückwand 4 kann auch aus einem Designteil - ggf. ohne funktionelle Bedeutung für eine maximale Bestückung des Geschirrkorbes 1 - bestehen.

Ein Designteil als Zusatzteil der Rückwand 4, das gleichzeitig auch eine geschirrkorbspezifische Funktion wahrnimmt, ist die Zuführung 9 für eine Sprühvorrichtung 10 mit Spritzlöchern 18 zum Beaufschlagen des im Geschirrkorb eingeräumten Spülguts mit einer Reinigungsflüssigkeit. Die in die Rückwand 4 integrierte und an der Rückwandinnenseite lösbar befestigte Zuführung 9 weist eine T-Form auf und besteht aus einem kolbenartigen Steg, der in eine spezielle größere Aufnahmevorrichtung 5" einrastet, und einen am Stegende angebrachten dünnen Blech - das vorzugsweise etwas wellenförmig gebogen ist - mit den Spritzlöchern 18. Dadurch entsteht ein propellerartiges Teil zur Führung und Verzweigung der Flüssigkeit für die Reinigung des Spülguts.

## Patentansprüche

1. Geschirrspülmaschine mit zumindest einem herausziehbaren Geschirrkorb (1) zur Aufnahme von Spülgut, der einen aus einem Drahtgestell bestehenden Basiskorb (2) aufweist, mit dem mindestens eine Korbwand (3, 4) lösbar verbunden und in Ausziehrichtung als Vorderwand (3) oder als Rückwand (4) an dem Basiskorb (2) angebracht ist, **dadurch gekennzeichnet, dass**
- die Rückwand (4) und/oder die Vorderwand (3) Aufnahmevorrichtungen (5, 5',5") aufweisen, die mit Längsstreben (13) des Basiskorbes (2) sowie mit Zusatzteilen lösbar verbunden sind, und
- dass die Aufnahmevorrichtungen als Rastlöcher oder Rastlager ausgebildet sind, in denen die Zusatzteile und Längsstreben (13) lösbar einrasten

2. Geschirrspülmaschine nach Anspruch 1, **dadurch gekennzeichnet, dass** ein Zusatzteil der Vorderwand (3) aus einem Verstellelement (11) zum Verstellen einer Schwenkstachelanordnung besteht.

3. Geschirrspülmaschine nach Anspruch 1 oder 2, **dadurch gekennzeichnet, dass** ein Zusatzteil der Vorderwand (3) aus einem Griffelement (6) besteht.

4. Geschirrspülmaschine nach einem der Ansprüche 1 bis 3, **dadurch gekennzeichnet, dass** ein Zusatzteil der Rückwand (4) aus einem Halteelement (7, 7') für hohes Spülgut besteht.

5. Geschirrspülmaschine nach einem der Ansprüche 1 bis 4, **dadurch gekennzeichnet, dass** ein Zusatzteil der Rückwand (4) aus mindestens zwei Halteelementen (8, 8') für hohes Spülgut besteht.

6. Geschirrspülmaschine nach einem der vorhergehenden Ansprüche, **dadurch gekennzeichnet, dass** ein Zusatzteil der Rückwand (4) aus einem Designteil besteht.

7. Geschirrspülmaschine nach einem der vorhergehenden Ansprüche, **dadurch gekennzeichnet, dass** ein Zusatzteil der Rückwand (4) aus einer Zuführung (9) für eine Sprühvorrichtung (10) zum Beaufschlagen des Spülgutes mit einer Reinigungsflüssigkeit besteht.

8. Geschirrspülmaschine nach einem der vorhergehenden Ansprüche, **dadurch gekennzeichnet, dass** der Basiskorb (2) an seinen Seiten hochgekantet und in die Rückwand (4) und in die Vorderwand (3) eingeklipst ist.

9. Geschirrspülmaschine nach einem der vorhergehenden Ansprüche, **dadurch gekennzeichnet, dass** der Basiskorb (2) durch zusätzliche Einlegeteile für die Aufnahme des Spülgutes ergänzt ist.

10. Geschirrspülmaschine nach einem der vorhergehenden Ansprüche, **dadurch gekennzeichnet, dass** die Vorderwand (3) und die Rückwand (4) als Kunststoffteile ausgebildet sind.

## Claims

1. Dishwashing machine with at least one withdrawable crockery basket (1) for reception of stock to be rinsed, which comprises a basic basket (2), which consists of a wire frame and with which at least one basket wall (3, 4) is detachably connected and is mounted on the basic basket (2) in withdrawal direction as a front wall (3) or back wall (4), **characterised in that**
- the back wall (4) and/or the front wall (3) has or have receiving devices (5, 5', 5"), which are detachably connected with longitudinal struts (13) of the basic basket (2) as well as with additional parts, and
- the receiving devices are formed as detent holes or detent bearings in which the additional parts and longitudinal struts (13) detachably detent.

2. Dishwashing machine according to claim 1, **characterised in that** an additional part of the front wall (3) consists of an adjusting element (11) for adjusting a pivot spike arrangement.

3. Dishwashing machine according to claim 1 or 2, **characterised in that** an additional part of the front wall (3) consists of a grip element (6).

4. Dishwashing machine according to one of claims 1 to 3, **characterised in that** an additional part of the back wall (4) consists of a holding element (7, 7') for high stock to be rinsed.

5. Dishwashing machine according to one of claims 1 to 4, **characterised in that** an additional part of the back wall (4) consists of at least two holding elements (8, 8') for high stock to be rinsed.

6. Dishwashing machine according to one of the preceding claims, **characterised in that** an additional part of the back wall (4) consists of a design part.

7. Dishwashing machine according to one of the preceding claims, **characterised in that** an additional part of the back wall (4) consists of a feed (9) for a spray device (10) for action on the stock, which is to be rinsed, by a cleaning liquid.

8. Dishwashing machine according to one of the preceding claims, **characterised in that** the basic basket (2) is placed on edge at its sides and clipped into the back wall (4) and the front wall (3).

9. Dishwashing machine according to one of the preceding claims, **characterised in that** the basic basket (2) is supplemented by additional insert parts for the reception of the stock to be rinsed.

10. Dishwashing machine according to one of the preceding claims, **characterised in that** the front wall (3) and the back wall (4) are constructed as plastics material parts.

## Revendications

1. Lave-vaisselle comportant au moins un panier à vaisselle amovible (1) destiné à loger des pièces à laver, qui présente un panier de base (2) constitué d'une ossature métallique, auquel au moins une paroi de panier (3, 4) est raccordée de manière amovible et placée sur le panier de base (2) comme paroi avant (3) ou comme paroi arrière (4) dans le sens d'extraction, **caractérisé en ce que**
- la paroi arrière (4) et/ou la paroi avant (3) présentent des dispositifs de logement (5, 5', 5") raccordés de manière amovible au moyen de tiges longitudinales (13) du panier de base (2) ainsi que de pièces supplémentaires, et
- les dispositifs de logement sont exécutés comme des trous d'encliquetage ou des paliers d'encliquetage, dans lesquels les pièces supplémentaires et les tiges longitudinales (13) s'enclenchent de manière amovible.

2. Lave-vaisselle selon la revendication 1, **caractérisé en ce qu'**une pièce supplémentaire de la paroi avant (3) est constituée d'un élément de réglage (11) destiné à régler un dispositif pivotant à picots.

3. Lave-vaisselle selon la revendication 1 ou 2, **caractérisé en ce qu'**une pièce supplémentaire de la paroi avant (3) est constituée d'un élément de préhension (6).

4. Lave-vaisselle selon l'une quelconque des revendications 1 à 3, **caractérisé en ce qu'**une pièce supplémentaire de la paroi arrière (4) est constituée d'un élément de maintien (7, 7') pour des pièces à laver hautes.

5. Lave-vaisselle selon l'une quelconque des revendications 1 à 4, **caractérisé en ce qu'**une pièce supplémentaire de la paroi arrière (4) est constituée d'au moins deux éléments de maintien (8, 8') pour des pièces à laver hautes.

6. Lave-vaisselle selon l'une quelconque des revendications précédentes, **caractérisé en ce qu'**une pièce supplémentaire de la paroi arrière (4) est constituée d'une pièce de design.

7. Lave-vaisselle selon l'une quelconque des revendications précédentes, **caractérisé en ce qu'**une pièce supplémentaire de la paroi arrière (4) est constituée d'un dispositif d'alimentation (9) pour un dispositif d'arrosage (10) destiné à alimenter les pièces à laver avec un liquide de nettoyage.

8. Lave-vaisselle selon l'une quelconque des revendications précédentes, **caractérisé en ce que** le panier de base (2) a des bords relevés sur ses côtés et est encliqueté dans la paroi arrière (4) et la paroi avant (3).

9. Lave-vaisselle selon l'une quelconque des revendications précédentes, **caractérisé en ce que** le panier de base (2) est complété par des pièces d'insertion supplémentaires pour le logement des pièces à laver.

10. Lave-vaisselle selon l'une quelconque des revendications précédentes, **caractérisé en ce que** la paroi avant (3) et la paroi arrière (4) sont exécutées comme pièces en matière plastique.
